# EUROPÄISCHE PATENTSCHRIFT

(11) **EP 1 369 550 B1**
(45) Veröffentlichungstag und Bekanntmachung des Hinweises auf die Patenterteilung: **29.03.2006**
(21) Anmeldenummer: 03405382.7
(22) Anmeldetag: 27.05.2003
(51) Int. Cl.: E21B 10/00

(54) **Entscheidungshilfe für die Auswahl von Bohr- und/oder Schneidelementen**
Aid to make a decision for the selection of drilling and/or cutting elements
Aide de prise des décisions pour la sélection des éléments de forage et/ou de coupe

(30) Priorität: 07.06.2002 DE 10225274
(43) Veröffentlichungstag der Anmeldung: 10.12.2003
(73) Patentinhaber: HILTI Aktiengesellschaft, 9494 Schaan (LI)
(72) Erfinder: Goedickemeier, Martin, 9056 Gais (CH); Schindler, Reinhard, 6890 Lustenau (AT)
(74) Vertreter: Wildi, Roland

(56) Entgegenhaltungen:
- US-A- 4 982 627
- US-B1- 6 276 465

## Beschreibung

Die vorliegende Patentanmeldung betrifft ein Verfahren zur Bereitstellung einer Entscheidungshilfe für Anwender für die Auswahl von in einer Baustoffregion anzuwendenden Bohr- und/oder Schneidelementen der im Patentanspruch 1 genannten Art sowie ein System der in Anspruch 3 genannten Art.

Nach dem Stand der Technik ist es z.B. bei Bohr- und/oder Schneidelementen aus dem Katalog der Fa. Hilti AG, Ausgabe 2001, Österreich, S. 87 - 89 bekannt, diese für den Einsatz an Materialien bestimmter Härte zu spezifizieren. Der Anwender muss jedoch, wenn er es mit einem Baustoff wie z. B. einem Beton zu tun hat, zunächst die Härte bzw. den Bohr- bzw. Schneidwiderstand des von ihm anzubohrenden bzw. zu zerschneidenden Betons feststellen, bevor er über die Spezifikation das richtige Bohr- bzw. Schneidelement auswählen kann. Der Bohr- bzw. Schneidwiderstand eines Betons wird dabei im Wesentlichen von dem Zuschlag bestimmt, der der Betongrundmasse zugesetzt wurde.

Die Aufgabe der vorliegenden Erfindung liegt darin, dem Anwender ein Verfahren und ein System an die Hand zu geben, dass ihm die Auswahl des für einen bestimmten Anwendungsfall auf Beton geeigneten Bohr- bzw. Schneidelementes erleichtert.

Dieses wird durch ein Verfahren mit den in Patentanspruch 1 wiedergegebenen Massnahmen erreicht denen folgende besondere Bedeutung zukommt.

Gemäss dem Verfahren nach Anspruch 1 werden auf bzw. in einem geographischen Informationsträger die Verwendungsgebiete von Zuschlagstoffen gleicher Härteklasse bzw. gleicher Bohr- oder Schneidwiderstandsklasse mit einer einheitlichen Kennzeichnung versehen. Die Zuschlagstoffe werden dabei zunächst nach ihrer Härte bzw. ihrem Bohr- oder Schneidwiderstand klassifiziert. Der Anwender kann dem geographischen Informationsträger für seinen Arbeitsstandort dann in einfacher Weise die Kennzeichnung entnehmen, die einer bestimmten Härteklasse bzw. Bohr- oder Schneidwiderstandsklasse der für seinen Arbeitsstandort üblichen Zuschlagstoffe für Beton entspricht. Eine identische Kennzeichnung ist verfahrensgemäss auch an den erfindungsgemässen Bohr- und Schneidelementen angebracht, die für die jeweilige Härte- bzw. Bohr- oder Schneidwiderstandsklasse spezifiziert sind, so dass der Anwender in einfacher Weise das benötigte Bohr- bzw. Schneidelement anhand seiner Kennzeichnung auswählen kann.

Gemäss Anspruch 2 kann es dabei günstig sein, wenn der geographische Informationsträger als Karte ausgebildet ist, die ebenfalls geographische Lokalitätsangaben beinhaltet. Der Anwender kann die Kennzeichnung der leicht mitzuführenden Karte in einfacher Weise entnehmen, die ihm erfindungsgemäss die Auswahl des benötigten Bohr- bzw. Schneidelementes erleichtert.

Der geographische Informationsträger könnte z.B. aber auch einen Mikrocomputer oder einen andersgearteten elektronischen Datenträger umfassen, in dem die Kennzeichnung in Abhängigkeit z.B. von geographischen Koordinaten gespeichert ist. Dieser geographische Informationsträger könnte z.B. auch satellitengestützt geographische Informationen zum Standort des Anwenders automatisch erfassen und automatisch immer die, diesem Standort zugeordnete Kennzeichnung ausgeben.

Die Aufgabe wird ferner durch ein System mit den Merkmalen des Patentanspruchs 3 gelöst, welches dieselben Vorteile aufweist, wie das erfindungsgemässe Verfahren. Auf die vorangehende Beschreibung wird diesbezüglich in vollem Umfang Bezug genommen.

Weitere Vorteile und Massnahmen der Erfindung ergeben sich aus den Unteransprüchen, der nachfolgenden Beschreibung und den Zeichnungen. In den Zeichnungen ist die Erfindung in zwei Ausführungsbeispielen dargestellt.

Es zeigen:
- Fig. 1: schematisch, einen geographischen Informationsträger in Form einer Karte,
- Fig. 2: schematisch, ein Kernbohrelement.

In Figur 1 ist ein geographischer Informationsträger 10 in Form einer Karte beispielhaft dargestellt. In diesem geographischen Informationsträger 10 sind geographische Lokalitätsangaben 11 wiedergegeben, die dem Anwender der Karte bei der Einordnung seines Standortes auf dem geographischen Informationsträger 10 bzw. auf der Karte dienen. In dem geographischen Informationsträger 10 sind in dem vorliegenden Beispiel Bereiche 12, 13 und 14 als Flächenbereiche ausgeführt und mit unterschiedlichen Kennzeichnungen 15, 16, 17 versehen. Diese Bereiche 12, 13, 14 entsprechen jeweils den Verwendungsgebieten von Zuschlagstoffen bestimmter Härte bzw. bestimmten Bohr- oder Schneidwiderstandes. Das heisst z. B. für den Bereich 12 der mit der Kennzeichnung 15 versehen ist, weisen die Zuschlagsstoffe einen Bohr- bzw. Schneidwiderstand der Grösse X auf, während die Zuschlagstoffe im Verwendungsgebiet, welches dem Bereich 13 entspricht und welches mit der Kennzeichnung 16 versehen ist, einen Bohr- bzw. Schneidwiderstand Y aufweisen der z. B. grösser ist als der Bohr- bzw. Schneidwiderstand X, welcher der Kennzeichnung 15 entspricht. Steht ein Anwender von Bohr- bzw. Schneidelementen vor der Aufgabe, in einer Lokalität die sich auf dem geographischen Informationsträger 10 z. B. in einem Flächenbereich 12 befindet, eine Betonwand zu durchbohren, so kann er den geographischen Informationsträger 10 zu dem Bereich 13 (12, 14) die Kennzeichnung 16 (15, 17) entnehmen, der eine korrespondierende Kennzeichnung 26 (25, 27) entspricht, die in einer Legende in dem geographischen Informationsträger 10 ebenfalls aufgeführt ist. Der Anwender muss dann lediglich noch eine, mit einer identischen korrespondierenden Kennzeichnung 26 am Bohr- bzw. Schneidelement aus einem Sortiment auswählen.

Ein erfindungsgemässes Kernbohrelement 20 ist in Figur 2 dargestellt. Dieses Kernbohrelement 20 besteht aus einer Bohrhülse 22 die zylindrisch ausgeführt ist und an dessen offenem Ende sich Schneidkörper 21 befinden. Diese Schneidkörper 21 können z. B. Diamant-Schneidkörper sein. An dem entgegengesetzten, geschlossenen Ende der Bohrhülse 22 ist ein Kupplungselement 23 angeordnet, über welches das Kernbohrelement 20 an ein hier nicht dargestelltes motorisches Bohrgerät angeordnet werden kann. An dem Kernbohrelement 20 ist ebenfalls - hier nur beispielhaft wiedergegeben - die korrespondierende Kennzeichnung 26 an verschiedenen Stellen angeordnet, mittels derer der Anwender das den Anforderungen entsprechende Kernbohrelement 20 auswählen kann. Es versteht sich, dass die Kennzeichnung nicht unbedingt Buchstaben oder Zahlen umfassen muss, sie könnte ebensogut andere Symbole oder etwa auch Farbmarkierungen umfassen.

### Bezugszeichenliste

- 10: geographischer Informationsträger
- 11: geographische Lokalitätsangabe
- 12: Bereich
- 13: Bereich
- 14: Bereich
- 15: Kennzeichnung für ein Verwendungsgebiet eines Zuschlagstoffs bestimmter Härte/bestimmten Bohr- bzw. Schneidwiderstands
- 16: Kennzeichnung für ein Verwendungsgebiet eines Zuschlagstoffs bestimmter Härte/bestimmten Bohr- bzw. Schneidwiderstands
- 17: Kennzeichnung für ein Verwendungsgebiet eines Zuschlagstoffs bestimmter Härte/bestimmten Bohr- bzw. Schneidwiderstands

- 20: Kernbohrelement
- 21: Schneidkörper
- 22: Bohrhülse
- 23: Kupplungselement

- 25: korrespondierende Kennzeichnung zu 15
- 26: korrespondierende Kennzeichnung zu 16
- 27: korrespondierende Kennzeichnung zu 17

## Patentansprüche

1. Verfahren zur Bereitstellung einer Entscheidungshilfe für Anwender für die Auswahl von in einer Baustoffregion anzuwendenden Bohr- und/oder Schneidelementen,
bei dem in einem geographischen Informationsträger (10) Verwendungsgebiete von Zuschlagstoffen für Beton in Abhängigkeit der unterschiedlichen Bohr- und/oder Schneidwiderstände der Zuschlagstoffe in Bereiche (12, 13, 14) eingeteilt sind,
und bei dem jedem dieser Bereiche (12, 13, 14) eine Kennzeichnung (15, 16, 17) zugeordnet ist, die einen Bohr- und/oder Schneidwiderstand bestimmter Grösse wiederspiegelt,
und bei dem die in einem Verwendungsgebiet von Zuschlagstoffen bestimmten Bohr- und/oder Schneidwiderstandes anzuwendenden Bohr- und/oder Schneidelemente (20) mit einer, zu der Kennzeichnung (15, 16, 17) der Bereiche korrespondierenden Kennzeichnung (25, 26, 27) versehen sind.

2. Verfahren nach Anspruch 1, **dadurch gekennzeichnet, dass** der geographische Informationsträger (10) eine Karte umfasst, in der die Bereiche (12, 13, 14) als Flächenbereiche wiedergegeben sind und in der geographischen Lokalitätsangaben (11) enthalten sind.

3. System zur Bereitstellung einer Entscheidungshilfe für Anwender für die Auswahl von, in einer Baustoffregion anzuwendenden Bohr- und/oder Schneidelementen (20),
bei dem in einem geographischen Informationsträger (10) Verwendungsgebiete von Zuschlagstoffen für Beton in Abhängigkeit der unterschiedlichen Bohr- und/oder Schneidwiderstände der Zuschlagstoffe in Bereiche (12, 13, 14) eingeteilt sind,
und bei dem jedem dieser Bereiche (12, 13, 14) eine Kennzeichnung (15, 15, 17) zugeordnet ist, die einen Bohr- und/oder Schneidwiderstand bestimmter Grösse wiederspiegelt,
und bei dem die in einem Verwendungsgebiet von Zuschlagstoffen bestimmten Bohr- und/oder Schneidwiderstandes anzuwendenden Bohr- und/oder Schneidelemente (20) mit einer, zu der Kennzeichnung (15, 16, 17) der Bereiche korrespondierenden Kennzeichnung (25, 26, 27) versehen sind.

4. System nach Anspruch 2, **dadurch gekennzeichnet, dass** der geographische Informationsträger (10) eine Karte umfasst, in der die Bereiche als Flächenbereiche (12, 13, 14) wiedergegeben sind und in der geographische Lokalitätsangaben (11) enthalten sind.

## Claims

1. Method for the provision of a user's decision aid for the choice of drilling and/or cutting elements to be used in a given construction materials region,
wherein utilization fields of aggregates for concrete are divided into zones (12, 13, 14) in a geographical information carrier (10) as a function of the different drilling and/or cutting resistances of the aggregates,
and wherein a marking (15, 16, 17) denoting a drilling and/or cutting resistance of a specific magnitude is assigned to each of these zones (12, 13, 14),
and wherein the drilling and/or cutting elements (20) to be used in a given utilization field of aggregates of specific drilling and/or cutting resistance are provided with an identification mark (25, 26, 27) corresponding to the marking (15, 16, 17) of the zones.

2. Method according to Claim 1, **characterized in that** the geographical information carrier (10) comprises a map which depicts the zones (12, 13, 14) as territorial areas and which also shows geographical locations (11).

3. System for the provision of a user's decision aid for the choice of drilling and/or cutting elements (20) to be used in a given construction materials region,
wherein utilization fields of aggregates for concrete are divided into zones (12, 13, 14) in a geographical information carrier (10) as a function of the different drilling and/or cutting resistances of the aggregates,
and wherein a marking (15, [16], 17) denoting a drilling and/or cutting resistance of a specific magnitude is assigned to each of these zones (12, 13, 14),
and wherein the drilling and/or cutting elements (20) to be used in a given utilization field of aggregates of specific drilling and/or cutting resistance are provided with an identification mark (25, 26, 27) corresponding to the marking (15, 16, 17) of the zones.

4. System according to Claim 2 [sic], **characterized in that** the geographical information carrier (10) comprises a map which depicts the zones as territorial areas (12, 13, 14) and which also shows geographical locations (11).

## Revendications

1. Procédé pour fournir une aide à la décision à des utilisateurs pour choisir des éléments de forage et/ou de coupe à employer dans une région d'utilisation de matériaux, procédé dans lequel des secteurs d'emploi d'adjuvants pour béton sont répartis en zones (12, 13, 14) sur un support d'informations géographiques (10) en fonction des différentes résistances au forage et/ou à la coupe des adjuvants, dans lequel à chacune de ces zones (12, 13, 14) est associée une marque distinctive (15, 16, 17) qui correspond à une résistance au forage et/ou à la coupe d'une valeur déterminée, et dans lequel les éléments de forage et/ou de coupe (20) à utiliser dans un secteur d'emploi d'adjuvants d'une résistance au forage et/ou à la coupe déterminée sont pourvus d'une marque distinctive (25, 26, 27) correspondant à la marque distinctive (15, 16, 17) des zones.

2. Procédé selon la revendication 1, **caractérisé en ce que** le support d'informations géographiques (10) comprend une carte sur laquelle les zones (12, 13, 14) sont reproduites sous la forme de zones territoriales et sur laquelle figurent des indications de localités géographiques (11).

3. Système pour fournir une aide à la décision à des utilisateurs pour choisir des éléments de forage et/ou de coupe (20) à employer dans une région d'utilisation de matériaux, procédé dans lequel des secteurs d'emploi d'adjuvants pour béton sont répartis en zones (12, 13, 14) sur un support d'informations géographiques (10) en fonction des différentes résistances au forage et/ou à la coupe des adjuvants, dans lequel à chacune de ces zones (12, 13, 14) est associée une marque distinctive (15, 15, 17) qui correspond à une résistance au forage et/ou à la coupe d'une valeur déterminée, et dans lequel les éléments de forage et/ou de coupe (20) à utiliser dans un secteur d'emploi d'adjuvants d'une résistance au forage et/ou à la coupe déterminée sont pourvus d'une marque distinctive (25, 26, 27) correspondant à la marque distinctive (15, 16, 17) des zones.

4. Système selon la revendication 2, **caractérisé en ce que** le support d'informations géographiques (10) comprend une carte sur laquelle les zones (12, 13, 14) sont reproduites sous la forme de zones territoriales et sur laquelle figurent des indications de localités géographiques (11).
